# EUROPÄISCHE PATENTSCHRIFT

(11) **EP 0 489 252 B1**
(45) Veröffentlichungstag und Bekanntmachung des Hinweises auf die Patenterteilung: **11.01.1995**
(21) Anmeldenummer: 91118034.7
(22) Anmeldetag: 23.10.1991
(51) Int. Cl.: H01P 1/04, H01R 9/05

(54) **Kopplungsvorrichtung für ein Koaxialleitungssystem**
Coupling device for a coaxial line system
Dispositif de couplage pour un système à lignes coaxiaux

(30) Priorität: 05.12.1990 DE 4038817
(43) Veröffentlichungstag der Anmeldung: 10.06.1992
(73) Patentinhaber: Daimler-Benz Aerospace Aktiengesellschaft, 81663 München (DE)
(72) Erfinder: Sommer, Ernst, Dipl.-Ing., W-8190 Wolfratshausen (DE); Wolf, Helmut, Dipl.-Ing., W-8150 Holzkirchen (DE); Rosseg, Herbert, W-8011 Zorneding (DE); Mareis, Hans, Dipl.-Ing., W-8152 Feldkirchen (DE)

(56) Entgegenhaltungen:
- DE-B- 2 701 228
- GB-A- 566 852
- GB-A- 742 999
- US-A- 4 841 261
- PATENT ABSTRACTS OF JAPAN vol. 10, no. 240 (E-429)(2296) 19.August 1986
- PROCEEDINGS OF THE INSTITUTION OF ELECTRICAL ENGINEERS. Bd. 110, Nr. 9,September 1963, STEVENAGE GB Seiten 1528 - 1542; D.E.WATT-CARTER ET AL.:'Survey of aerials and aerial distribution techniques in the h.f. fixed service'
- PATENT ABSTRACTS OF JAPAN vol. 12, no. 63 (E-585)(2910)25. Februar 1988 & JP-A-62 207 002 ( SHARP CORP. ) 11. September 1987

## Beschreibung

Die Erfindung betrifft eine Kopplungsvorrichtung für ein Koaxialleitungssystem, welches aus jeweils in einer Ebene verlaufenden Leitungszügen besteht, die aus Außenleitern mit quadratischen oder rechteckigen Querschnitt gebildet werden, in denen mit Hilfe dielektrischer Stützen Innenleiter mit Rechteckquerschnitt gelagert sind.

Aus der DE-PS 27 01 228 ist ein Koaxialleitungssystem bekannt geworden, das aus in einer Grundplatte eingelassenen Außenleiterzügen mit quadratischem oder rechteckigem Querschnitt besteht, in denen ein rechteckiger Innenleiter mittels dielektrischer Stützen gelagert ist. Die Grundplatte ist dabei mit einer ebenen Abdeckplatte verschlossen. Eine besondere Ausführungsform einer Kopplungsvorrichtung ist jedoch nicht angegeben.

Es ist bisher üblich gewesen, die Kopplungsvorrichtung mit Hilfe starr verschraubter Teile auszuführen. Diese Vorrichtung beinhaltet jedoch den Nachteil einer starken mechanischen Beanspruchung infolge Ausdehnung bei thermischer Beanspruchung. Eine andere Ausführungsform mit federnden Steckkontakten weist den Nachteil der Erzeugung von passiven Intermodulationsprodukten auf.

Es ist deshalb Aufgabe der Erfindung, eine verlustarme Kopplungsvorrichtung für derartige Koaxialleitersysteme, insbesondere zur Verkopplung von zwei in übereinander liegenden Ebenen angeodneten Leitungszügen anzugeben, die zudem noch temperaturbedingte Differenzen ausgleichen kann.

Diese Aufgabe wird erfindungsgemäß durch die im kennzeichnenden Teil des Hauptanspruches wiedergegebenen Merkmale gelöst. Vorteilhafte Ausgestaltungsformen sind in den kennzeichnenden Teilen der Unteransprüche angegeben.

Der besondere Vorteil der erfindungsgemäßen Kopplungsvorrichtung ist darin zu sehen, daß die oben genannten Nachteile der bisher verwendeten Kopplungsvorrichtungen vermieden werden und daß die Kompensation von unterschiedlichen Längenausdehnungen infolge eines Temperaturgradienten zwischen Innen- und Außenleiter oder aufgrund unterschiedlicher Ausdehnungskoeffizienten der Materialen möglich ist.

Ein Ausführungsbeispiel der Erfindung ist in der einzigen Figur dargestellt und wird im folgenden näher beschrieben.

Die Kopplungsvorrichtung dient zur Übertragung elektromagnetischer Energie von einem ersten Koaxialleiter 1 in den darunter angeordneten zweiten Koaxialleiter 2. Die Außenwand des ersten Koaxialleiters 1 wird durch eine Ausnehmung in einem Gehäuse 13 gebildet, welche durch eine wandartige Platte 3 abgedeckt ist. Auf die gleiche Weise ist der zweite Koaxialleiter 2 im Gehäuse 14 eingelassen. In der gemeinsamen durch die Platte 3 gebildeten Wand ist eine Kopplungsöffnung 4 vorgesehen, deren Mittellinie 16 etwa die halbe Querabmessung von den Kurzschlüssen 6, 9 der jeweiligen Koaxialleiter 1, 2 entfernt ist. Die Innenleiter 5, 7 der Koaxialleiter 1, 2 erstrecken sich noch etwas über die Mitte der Koppelöffnung 4 hinaus in Richtung zum jeweiligen Kurzschluß 6, 9. Die Kurzschlüsse können dabei als Ebene oder als gekrümmte Wand ausgeführt sein.

In Höhe der Mittellinie 14 ist am Innenleiter 5 des ersten Koaxialleiters 1 ein Stift 8 befestigt, der sich durch die Koppelöffnung 4 hindurch bis in den Innenleiter 7 des zweiten Koaxialleiters 2 erstreckt. Über diesen Stift 8 ist kontaktlos eine Hülse 10 geschoben, die am Innenleiter 7 des zweiten Koaxialleiters 2 befestigt ist. Zwischen Stift 8 und Hülse ist ein schmaler Luftspalt 15 vorgesehen, der zum Ausgleich der unterschiedlichen temperaturbedingten Längsausdehnungen dient. Vorteilhafterweise ist der Stift 8 mit einem dünnen Isolator, beispielsweise aus dem unter dem Warenzeichennamen Teflon bekannten Kunststoff, überzogen. Die Hülse 10 erstreckt sich vom Innenleiter 7 des zweiten Koaxialleiters 2 bis nahe zum Innenleiter 5 des ersten Koaxialleiters 1, ohne diesen jedoch zu berühren.

Im Bereich der Kopplungsvorrichtung können verschiedene Maßnahmen zur Optimierung der Anpassung vorgenommen werden. Zum einen läßt sich der Durchmesser der Koppelöffnung 4 im Verhältnis zum Außendurchmesser der Hülse 10 variieren. Zum anderen können Stift 8 und Hülse 10 durch den Innenleiter 7 des zweiten Koaxialleiters 2 hindurch geführt sein und sich noch ein Stück darüber hinaus erstrecken. Schließlich können im Bereich des Kurzschlusses 9 Stufen 12 in der Außenwand vorgesehen sein. Außerdem kann die Breite des rechteckigen Innenleiters 5 und/oder 7 im Bereich der Kopplungsvorrichtung 8, 10 vermindert oder vergrößert sein.

## Patentansprüche

1. Kopplungsvorrichtung für ein Koaxialleitungssystem, welches aus jeweils in einer Ebene verlaufenden Leitungszügen besteht, die aus Außenleitern mit quadratischen oder rechteckigen Querschnitt gebildet werden, in denen mit Hilfe dielektrischer Stützen Innenleiter mit Rechteckquerschnitt gelagert sind, **gekennzeichnet** durch folgende Merkmale:
a) jeweils zwei übereinanderliegende Koaxialleitungen (1, 2) sind an ihrer gemeinsamen Wand (3) über eine Koppelöffnung (4) miteinander verbunden;
b) am Innenleiter (5) der ersten Koaxialleitung (1) ist im Abstand von etwa der halben Außenleiterbreite von einem die Koaxialleitung (1) abschließenden Kurzschluß (6) ein sich durch die Koppelöffnung (4) bis zum Innenleiter (7) der zweiten Koaxialleitung (2) erstreckender Stift (8) angebracht;
c) am Innenleiter (7) der zweiten Koaxialleitung (2) ist im Abstand von etwa der halben Außenleiterbreite vom Kurzschluß (9) der zweiten Koaxialleitung (2) eine kontaktlos über den Stift (8) geschobene und sich nahezu bis zum Innenleiter (5) der ersten Koaxialleitung (1) erstreckende Hülse (10) befestigt.

2. Kopplungsvorrichtung nach Anspruch 1, **dadurch gekennzeichnet**, daß zwischen dem Stift (8) und der Hülse (10) ein Isolator (11) angebracht ist.

3. Kopplungsvorrichtung nach Anspruch 1 oder 2, **dadurch gekennzeichnet**, daß der Stift (8) und die Hülse (10) am Innenleiter (7) der zweiten Koaxialleitung (2) durch den Innenleiter (7) hindurch und darüber hinaus verlängert sind.

4. Kopplungsvorrichtung nach einem der Ansprüche 1 bis 3, **dadurch gekennzeichnet**, daß im Bereich der Kurzschlüsse (6, 9) der ersten oder der zweiten Koaxialleitung (1, 2) eine Vorrichtung (12) zur Anpassung vorgesehen ist.

5. Kopplungsvorrichtung nach einem der Ansprüche 1 bis 4, **dadurch gekennzeichnet**, daß der Querschnitt eines oder beider Innenleiter (5, 7) nach Maßgabe an die Anforderungen der Anpassung im Bereich der Kopplungsvorrichtung (8, 10) veränderbar ist.

## Claims

1. A connector for a coaxial wire system, comprising conducting lines, which extend in a respective plane and which are formed by outer conductors of square or rectangular cross-section in which are fitted, with the aid of dielectric supports, inner conductors of rectangular cross-section, **characterised by** the following features:
a) two respectively stacked coaxial wires (1, 2) are interconnected at their mutual wall (3) via a connecting aperture (4);
b) on the inner conductor (5) of the first coaxial wire (1) is placed, at a distance of approximately half the outer conductor width, from one connecting end (6) which seals the coaxial wire (1), a pin (8) which extends through the connecting aperture (4) to the inner conductor (7) of the second coaxial wire (2);
c) on the inner conductor (7) of the second coaxial wire (2) is attached at a distance of approximately half the outer conductor width from the connecting end (9) of the second coaxial wire (2) a sleeve (10), which is pushed contactfree over the pin (8) and which extends virtually up to the inner conductor (5) of the first coaxial wire (1).

2. A connector according to claim 1, **characterised in that** in insulator (11) is fitted between the pin (8) and the sleeve (10).

3. A connector according to claim 1 or 2, **characterised in that** the pin (8) and the sleeve (10) are extended on the inner conductor (7) of the second coaxial wire (2) through the inner conductor (7) and beyond.

4. A connector according to one of claims 1 to 3, **characterised in that** an adaptor device (12) is provided in the region of the connecting ends (6, 9) of the first or the second coaxial wire (1, 2).

5. A connector according to one of claims 1 to 4, **characterised in that** the cross-section of one or both inner conductors (5, 7) can be varied depending on requirements for adaptation in the region of the connector (8, 10).

## Revendications

1. Dispositif de couplage pour un système de conduits coaxiaux qui est constitué de tronçons de conduits qui sont disposés chacun dans un plan et sont formés par des guides extérieurs à section carrée ou rectangulaire à l'intérieur desquels des guides intérieurs de section rectangulaire sont montés au moyen de supports diélectriques, caractérisé par les caractéristiques suivantes:
a) deux conduits coaxiaux (1, 2) situés l'un au-de su de l'autre sont reliés entre eux au niveau de leur paroi commune (3) par l'intermédiaire d'une ouverture de couplage (4);
b) sur le guide intérieur (5) du premier conduit coaxial (1), à une distance d'un court-circuit (6) fermant le conduit coaxial (1) qui correspond à environ la moitié de la largeur du guide extérieur est disposée une tige (8) qui s'étend à travers l'ouverture de couplage (4) jusqu'au guide intérieur (7) du deuxième conduit (2);
c) sur le guide intérieur (7) du deuxième conduit coaxial (2), à une distance du court-circuit (9) dudit deuxième conduit coaxial (2) est fixé un manchon (10) qui est enfilé sans contact sur la tige (8) et s'étend pratiquement jusqu'au guide intérieur (5) du premier conduit coaxial (1).

2. Dispositif de couplage selon la revendication 1, caractérisé par le fait qu'un isolateur (11) est placé entre la tige (8) et le manchon (10).

3. Dispositif de couplage selon la revendication 1 ou la revendication 2, caractérisé par le fait que la tige (8) et le manchon (10) sur le guide intérieur (7) du deuxième conduit (2) se prolonge à travers le guide intérieur (7) et au-delà de celui-ci.

4. Dispositif de couplage selon l'une des revendications 1 à 3, caractérisé par le fait qu'il est prévu dans la région des court-circuits (6, 9) des premier et deuxième conduits coaxiaux (1, 2) un dispositif (12) d'adaptation.

5. Dispositif de couplage selon l'une des revendications 1 à 4, caractérisé par le fait que la section de l'un ou des deux guides intérieurs (5, 7) peut être modifiée en fonction des exigences d'adaptation dans la région du dispositif de couplage (8, 10).
